# EUROPÄISCHE PATENTSCHRIFT

(11) **EP 3 415 669 B1**
(45) Veröffentlichungstag und Bekanntmachung des Hinweises auf die Patenterteilung: **21.07.2021**
(21) Anmeldenummer: 18171411.4
(22) Anmeldetag: 09.05.2018
(51) Int. Cl.: D01G 27/00, B65H 19/30, B65H 18/02, B65H 18/16

(54) **TRANSPORTVORRICHTUNG FÜR EINEN VLIESWICKLER**
TRANSPORT DEVICE FOR A NONWOVEN FABRIC COILER
DISPOSITIF DE TRANSPORT POUR UN BOBINEUR DE NON-TISSÉ

(30) Priorität: 24.05.2017 DE 102017111371
(43) Veröffentlichungstag der Anmeldung: 19.12.2018
(73) Patentinhaber: Trützschler GmbH & Co. KG, 41199 Mönchengladbach (DE)
(72) Erfinder: Hachmann, Andreas, 33758 Schloß Holte-Stukenbrock (DE); Barlog, Krzysztof, 64347 Griesheim (DE)

(56) Entgegenhaltungen:
- WO-A1-97/22543
- WO-A1-2007/096917
- JP-A- H03 177 253
- JP-A- 2013 112 469
- US-A- 4 744 720
- US-A- 5 673 870

## Beschreibung

Die Erfindung betrifft eine Vorrichtung zum Transportieren einer Wickelwelle in einem Vlieswickler von einer Warte- in eine Anwickelposition und von dieser in eine Wickelposition des Vlieswicklers sowie einen damit ausgestatteten Vlieswickler.

Vlieswickler an sich sind bekannt. Sie dienen dazu, ein beispielsweise aus einer Karde herauskommendes Vlies auf eine Wickelwelle aufzuwickeln. Dazu werden leere Wickelwellen in einem Magazin des Vlieswicklers eingelegt und nach und nach zunächst in eine Warteposition gebracht. Die Warteposition dient dazu, zum einen die Wickelwelle von den anderen Wickelwellen zu separieren und sie zum anderen vor dem Beginn des eigentlichen Wickelvorgangs in Rotation zu versetzen. Um eine Wickelwelle anzuwickeln, ist vorgesehen, die Wickelwelle von der Warteposition in eine Anwickelposition zu befördern, in der die zu bewickelnde Wickwelle mit einer Kontaktwalze, auf der das Vlies entlangläuft, im Bereich des Vlieses in Reibungskontakt gelangt. Bei diesem Befördern wird die Wickelwelle beidseitig mittels Hebeln verriegelt und quasi schwebend in die Anwickelposition gebracht. Tritt nun eine Störung auf, sodass die Beförderung unterbrochen wird, kann es passieren, dass die Wickelwelle in der Luft hängen bleibt. Dies ist insbesondere für einen Bediener eine sehr gefährliche Situation, da sich die Wickelwelle lösen und abfallen könnte. JP H03 177253 A offenbart einen Wickler bei dem eine leere Wickelwelle entlang einer horizontal verlaufenden Lauffläche in Anwickelposition zwischen zwei Walzen bewegt wird.

Aufgabe der Erfindung ist es daher, die Sicherheit eines Vlieswicklers beim Befördern der Wickelwelle von der Warteposition in die Anwickelposition zu verbessern.

Diese Aufgabe wird durch den Gegenstand der Ansprüche 1 und 13 gelöst. Vorteilhafte Weiterbildungen sind in den Unteransprüchen angegeben.

Erfindungsgemäß ist ein Vlieswickler vorgesehen, der einen Halteabschnitt, einen Transportabschnitt und einen Führungsabschnitt aufweist. Der Halteabschnitt ist gestaltet, eine Wickelwelle aufzunehmen. Der Führungsabschnitt weist eine im Wesentlichen von einem Boden, auf den der Vlieswickler aufgestellt ist, weg weisende Lauffläche auf und ist gestaltet, das Gewicht der Wickelwelle aufzunehmen. Transportabschnitt und Führungsabschnitt sind ferner gestaltet, die Wickelwelle vom Halteabschnitt auf der Lauffläche in Richtung einer Anwickelposition zu bewegen, in der der Vlieswickler eingerichtet ist, die Wickelwelle mit einem sich auf einer Kontaktwalze des Vlieswicklers befindlichen Vlies anzuwickeln. D. h. das Gewicht der Wickelwelle lagert während des gesamten Vorgangs auf dem Führungsabschnitt. Dies hat den Vorteil, dass die die Wickelwelle greifenden Elemente wesentlich weniger Greifkraft aufbringen müssen. Zudem kann die Wickelwelle im Fall einer Störung nicht abfallen, womit die Sicherheit insbesondere für einen Bediener verbessert ist.

Alternativ wird die Wickelwelle nahe der Lauffläche geführt, wobei nahe einen Bereich weniger Millimeter oder sogar unterhalb eines Millimeters bedeutet. Dabei muss der Transportabschnitt zwar das Gewicht der Wickelwelle aufnehmen, allerdings führt eine Störung nicht dazu, dass die sich etwaig lösende Wickelwelle unkontrolliert wegfällt oder Schäden am Vlieswickler verursachen kann. Zum einen bewirkt die geringe Fallhöhe, dass an der Lauffläche kaum Beschädigungen zu befürchten sind. Zum anderen kann die Wickelwelle aufgrund ihres wesentlich größeren Durchmesser nicht den Spalt zwischen Transportabschnitt und Lauffläche verlassen, sodass sie sich weiterhin ausschließlich im Bereich des Transportabschnitts aufhalten kann.

Erfindungsgemäß, quer zur Bewegungsrichtung der Wickelwelle gesehen, steigt der Abstand der Lauffläche vom Halteabschnitt in Richtung Anwickelposition vorzugsweise zunächst an und fällt danach wieder ab. Damit wird der Verfahrweg der Wickelwelle quasi halbiert, entlang dem die Wickelwelle bei Störung und möglichen Lösens von der Greifeinrichtung, die die Wickelwelle ergreifen soll, wegrollen kann. Dies verringert die Endgeschwindigkeit der Wickelwelle und dient damit ebenfalls der Betriebssicherheit.

Vorzugsweise verläuft die Lauffläche dabei kontinuierlich. Somit gibt es während der Beförderung der Wickelwelle kaum Erschütterungen am Vlieswickler.

Dabei ist die Lauffläche, quer zur Bewegungsrichtung der Wickelwelle gesehen, vorzugsweise kreisbogenartig oder elliptisch ausgebildet. Dies sind besonders gut geeignete Laufflächenformen, insbesondere Beschleunigung und Endgeschwindigkeit einer sich lösenden Wickelwelle in Grenzen zu halten.

Bei jedem der vorgenannten Vlieswickler kann der Führungsabschnitt Bestandteil einer Gestellwand des Vlieswicklers sein. Diese übernimmt mithin eine Doppelfunktion und ermöglicht neben dem Beibehalten der Anzahl an Teilen gleichbleibende Außenabmessungen des Vlieswicklers zumindest in Breite und Länge.

Zusätzlich oder alternativ kann der Vlieswickler über eine Sensorik verfügen. Diese ist eingerichtet zu detektieren, wenn sich die Wickelwelle im Halteabschnitt oder in Anwickelposition befindet. Dies ermöglicht einer Steuerung des Vlieswicklers, beispielsweise das Anlegen und/oder Trennen des Vlieses einzuleiten, wenn sich die Wickelwelle in Anwickelposition befindet.

Die Sensorik kann dabei optischer, magnetischer und/oder mechanischer Natur sein. Sie kann also auf die jeweiligen Anforderungen hin optimiert werden.

Der Transportabschnitt jedes der vorgenannten Vlieswickler kann einen Verriegelungsabschnitt aufweisen. Dieser ist gestaltet, die Wickelwelle von einer der Kontaktwalze abgewandten Seite her anzugreifen. Er ist zudem an einem Bewegungsabschnitt angebracht, der eingerichtet ist, den Verriegelungsabschnitt in Richtung Kontaktwalze zu bewegen. Es kann demnach ausreichen, lediglich den Bewegungsabschnitt zu bewegen, um die Wickelwelle aus der Warteposition in die Anwickelposition zu bewegen. Dies führt zu einem sehr einfachen und kostengünstigen Aufbau.

Vorzugsweise weist der Bewegungsabschnitt eine Linearführung auf, mittels der der Verriegelungsabschnitt entlang seiner Bewegung geführt wird. Die Linearführung ermöglicht den Einsatz eines pneumatischen Antriebs.

In den zwei letztgenannten Varianten umfasst der Bewegungsabschnitt vorzugsweise einen schwenkbar gelagerten Hebel. Dieser ist um eine Achse der Kontaktwalze herum rotierbar angeordnet. Der Vlieswickler ist dabei eingerichtet, die Bewegungen des Hebels und des Verriegelungsabschnitts derart abzustimmen, dass die Wickelwelle während ihrer Bewegung zur Anwickelposition sicher vom Verriegelungsabschnitt mitgenommen wird. Dies ermöglicht insbesondere bei einer anfangs ansteigenden Lauffläche, den Druck der Wickelwelle auf die Lauffläche nicht zu groß werden zu lassen, was der Betriebssicherheit zugute kommt.

Jeder der vorgenannten Verriegelungsabschnitte kann gestaltet sein, die Wickelwelle herausfallsicher zu greifen. Dies erhöht die Sicherheit, dass sich die Wickelwelle auch bei einer Störung nicht ohne Weiteres lösen kann. Zudem kann der Führungsabschnitt mittels eines geringen Anhebens der Wickelwelle beispielsweise im Rahmen weniger Millimeter während des Beförderns der Wickelwelle zumindest teilweise von deren Gewicht entlastet werden.

Bei jedem der vorgenannten Vlieswickler können Halteabschnitt, Transportabschnitt und Führungsabschnitt jeweils doppelt vorgesehen sein, und zwar an einander gegenüberliegenden Seiten des Vlieswicklers. Dies ermöglicht, die Wickelwelle vermittels ihrer Enden befördern zu können. Die Fläche zum Aufnehmen des Vlieses untersteht mithin keiner mechanischen Belastung durch das Befördern und kann auf das Aufwickeln des Vlieses hin optimiert werden.

Ein erfindungsgemäßes Verfahren zum Betreiben eines der vorgenannten Vlieswickler weist als erstes einen Schritt des Angreifens der sich im Halteabschnitt befindlichen Wickelwelle zumindest von einer der Kontaktwalze des Vlieswicklers abgewandten Seite her mittels eines Verriegelungsabschnitts des Vlieswicklers auf. Nachfolgend wird der Verriegelungsabschnitt im Rahmen des Verfahrens mittels des Bewegungsabschnitts des Vlieswicklers in Richtung Kontaktwalze bewegt. Ferner erfolgt ein Schritt des Detektierens des Vorliegens eines Zustands, in dem die Wickelwelle die Anwickelposition erreicht hat. Ist dieser Zustand detektiert, wird der Bewegungsabschnitt angehalten. Im Ergebnis bietet die Erfindung ein sehr einfaches Verfahren zum Befördern einer Wickelwelle von der Warteposition in die Anwickelposition.

Weitere Merkmale und Vorteile der Erfindung ergeben sich aus der nachfolgenden Beschreibung bevorzugter Ausführungsformen. Es zeigen:
- Figur 1: einen Vlieswickler gemäß einer Ausführungsform der Erfindung,
- Figur 2: den Vlieswickler von Figur 1 hinsichtlich dessen Verriegelungs- und Bewegungsabschnitts,
- Figur 3: den Vlieswickler von Figur 1 hinsichtlich dessen Verriegelungs- und Bewegungsabschnitts von der in Figur 1 Rückseite her,
- Figur 4: die Darstellung von Figur 2 in größerem Detail und ohne Kontaktwalzen-Antriebsmechanismus,
- Figur 5: zwei vergrößerte Ansichten von Figur 4 und
- Figur 6: eine zu Figur 5 ähnliche Ansicht des Vlieswicklers, wenn sich die Wickelwelle in Anwickelposition befindet.

Figur 1 zeigt einen Vlieswickler 1 gemäß einer Ausführungsform der Erfindung. Die für die Erfindung unwesentlichen Bestandteile sind nicht weiter erläutert.

Der Vlieswickler 1 umfasst im Wesentlichen zwei Gestellwände 20, die über nicht bezeichnete Verbinder zu einem Gestell zusammengefasst sind, das alle anderen Funktionselemente des Vlieswicklers 1 aufnimmt bzw. hält.

Die Gestellwände 20 weisen in einem rechten Bereich ein Magazin 2 auf, in dem sich nicht bezeichnete Wickelwellen (hier: zwei) befinden.

Weiterhin umfasst der Vlieswickler 1 an jeder Gestellwand 20 eine Ausnehmung, die eine Warteposition 3 für eine Wickelwelle 7 definiert. Da die Wickelwellen beidseitig von einer jeweiligen Gestellwand 20 gehalten werden, wird somit eine Warteposition 3 mittels der beiden Gestellwände 20 realisiert. Die Gestellwände 20 bilden mittels der Warteposition mithin einen Halteabschnitt für eine bewickelnde Wickelwelle 7.

In der Warteposition 3 wird die darin angeordnete Wickelwelle 7 mittels eines Andrehabschnitts 11 in Rotation versetzt. Der Andrehabschnitt 11 kontaktiert dabei den Bereich der Wickelwelle, der der Aufnahme von Vlies dient. D. h. nicht die gesamte Wickelwelle 7 wird in Rotation versetzt sondern nur deren hier mittig angeordneter somit Wickelabschnitt, der umfangsseitig die eigentliche Wickelfläche bildet.

Um eine Wickelwelle vom Magazin 2 in die Warteposition 3 zu überführen, ist ein erster Transportabschnitt 9 vorgesehen.

Ferner weist der Vlieswickler 1 eine Anwickelposition 4 auf, die sich in einem Knickbereich, gesehen entlang der Rotationsachse der Kontaktwalze 8 des Vlieswicklers 1, zwischen Gestellwand 20 und einer Kontaktwalze 8 befindet. Die Kontaktwalze 8 führt in bekannter Weise das hereinkommende Vlies an die zu bewickelnde Wickelwelle heran.

Zum automatischen Wechseln des Vlieses von einer Wickelwelle auf die nächste ist ein Trennabschnitt 12 vorgesehen, der einen hier nicht weiter bezeichneten Schneidabschnitt umfasst.

Ferner weist der Vlieswickler 1 eine Wickelposition 5 auf, die mittels eines hier links angeordneten Abschnitts zwischen Gestellwand 20 und Kontaktwalze 8 realisiert ist. In dieser Position 5 wird die entsprechende Wickelwelle, die bereits Vlies in der Anwickelposition 4 aufgenommen hat, endgültig bewickelt.

Zum Transportieren hier der Wickelwelle 7 von der Warteposition 3 über die Anwickelposition 4 zur Wickelposition 5 wird ein Verriegelungs- und Bewegungsabschnitt 100 genutzt, der somit einen zweiten Transportabschnitt bildet.

Nach dem Bewickeln der jeweiligen Wickelwelle wird das Vlies mittels des Trennabschnitts 12 getrennt, und die bewickelte Wickelwelle wird mittels eines Wickel- und Ausschubabschnitts 10 in eine Ausschubposition 6 des Vlieswicklers 1 bewegt.

Jede Gestellwand 20 weist eine nach oben weisende Lauf- bzw. Führungsfläche 21 auf, die sich hauptsächlich von der Warteposition 3 zur Anwickelposition 4 erstreckt.

Figur 2 zeigt den Vlieswickler 1 hinsichtlich seines Verriegelungs- und Bewegungsabschnitts 100.

Der Verriegelungs- und Bewegungsabschnitt 100 umfasst vorzugsweise an beiden Außenseiten der Gestellwände 20 Elemente, die dem Bewegen hier der Wickelwelle 7 von der Andrehposition 3 in die Anwickelposition 4 dienen.

Diese Elemente umfassen jeweils einen Riemen 113, der um eine zugehöriges Paar von Riemenscheiben 116, 119 geschlungen ist. Mittels Rotierens der jeweiligen, hier nicht sichtbaren Riemenscheibe 116 wird ein zugehöriges Schwenkteil 120 mitrotiert. Eine Verbindungswelle 114 ist vorgesehen, beide Riemenscheiben 119, von denen nur die vordere sichtbar ist, miteinander bewegungszuverbinden.

Die Verbindungswelle 114 ist durch beide Gestellwände 20 hindurchgehend mittels Drehlagern 22 in den Gestellwänden 20 frei rotierbar aufgenommen.

Ein Antriebsabschnitt 30 ist vorgesehen, mittels eines Motors 31 und hier eines Getriebes 32 über einen Riemen 33 eine vorzugsweise koaxial zur jeweiligen Riemenscheibe 116 angeordnete Riemenscheibe 34 anzutreiben, die drehfest zur Kontaktwalze 8, aber frei rotierbar in Bezug auf die Riemenscheibe 116, angeordnet ist.

Figur 3 zeigt den Vlieswickler 1 hinsichtlich dessen Verriegelungs- und Bewegungsabschnitts 100 von der in Figur 1 Rückseite her und ohne Antriebsabschnitt 30. Dadurch wird die in Richtung Kontaktwalze 8 dahinterliegende, benachbart angeordnete Riemenscheibe 116 sichtbar. Wie zu erkennen, ist die Anordnung im Wesentlichen die gleiche wie an der Vorderseite des Vlieswicklers 1 in Figur 2.

Abgesehen davon ist ein Antriebsabschnitt 110 vorgesehen, der im gezeigten Beispiel einen Motor 111 mit einem Getriebe 112 aufweist. Über das Getriebe 112 ist der Motor 111 in der Lage, die zugeordnete untere Umlenkrolle 119 in Rotation zu versetzen, um die der Riemen 113 geschlungen ist. Über die Verbindung zur Verbindungswelle 114 ist der Motor 111 damit in der Lage, den in Figur 2 dargestellten Verriegelungs- und Bewegungsabschnitt 100 ebenfalls in Bewegung zu versetzen.

Der Antriebsabschnitt 110 ist vorzugsweise vermittels eines Befestigungselements 101 an der hier dargestellten Gestellwand 20 befestigt.

Der Verriegelungs- und Bewegungsabschnitt 100 umfasst dabei exemplarisch zwei Schwenkteile 120, die drehfest zu einer jeweiligen Riemenscheibe 116 angeordnet sind. Riemenscheibe 116 und Schwenkteil 120 können genauso gut einstückig miteinander ausgebildet sein.

Figur 4 ist wiederum eine Darstellung von Figur 2 in größerem Detail und ohne Kontaktwalzen-Antriebsabschnitt 30. Hier ist zu erkennen, dass vorzugsweise eine Spannrolle 117 vorgesehen ist, um den Riemen 113 unter die notwendige Vorspannung zu setzen.

Figur 5 beinhaltet zwei vergrößerte Ansichten von Figur 4.

Im gezeigten Beispiel sind die Riemenscheibe 116 und das Schwenkteil 120 mittels Befestigungselementen 118 wie Schrauben aneinander befestigt. An dem Schwenkteil 120 ist ein Pneumatikzylinder 121 nebst einer Linearführung 123 befestigt. Die Linearführung 123 führt einen Schlitten 122 translatorisch von rechts nach links und zurück. An dem Schlitten 122 wiederum ist ein Verriegelungsabschnitt 130 befestigt.

Der Verriegelungsabschnitt 130 umfasst einen Pneumatikzylinder 131, der mit einem Ende seinem Kolben 132 abgewandten Ende an dem Schlitten 122 drehgelenkig befestigt ist. Das freie Ende des Kolbens 132 des Pneumatikzylinders 131 wiederum ist drehgelenkig an einem Verriegelungshebel 133 befestigt, der seinerseits ebenfalls drehgelenkig am Schlitten 122 befestigt ist.

Mittels Herausfahrens des Kolbens 132 ist der Pneumatikzylinder 131 in der Lage, den Schwenkhebel 133 in Richtung Wickelwelle 7 zu bewegen, sodass mittels des Verriegelungsabschnitts 130 festgehalten wird.

Der Pneumatikzylinder 121 ist über seinen hier nicht dargestellten Kolben in der Lage, den Schlitten 122 entlang der Linearführung 123 zu bewegen.

Soll die Wickelwelle 7 von der Warteposition 3 in die Anwickelposition 4 bewegt werden, wird mittels des hier nicht sichtbaren Antriebsabschnitts 110 der Riemen 113 so bewegt, dass die Riemenscheibe 116 hier entgegen dem Uhrzeigersinn rotiert wird. Damit wird nun die Anordnung Schwenkteil 120, Pneumatikzylinder 121, Linearführung 123 und Verriegelungsabschnitt 130 mitrotiert. Dabei rotiert der Verriegelungsabschnitt 130 zunächst um die Rotationsachse der Kontaktwalze 8.

Um die Wickelwelle 7 in Kontakt mit oder sehr nahe der Lauffläche 21 der Gestellwand 20 zu halten bzw. zu führen, wird beim Verschwenken mittels des Pneumatikzylinders 121 bzw. mittels Einfahrens dessen Kolbens der Schlitten 122 nach und nach in Richtung Rotationsachse des Schwenkteils 120 entlang der Führung 123 bewegt. Nahe bedeutet dabei vorzugsweise im Millimeterbereich oder auch darunter.

Figur 6 zeigt eine zu Figur 5 ähnliche Ansicht des Vlieswicklers 1, wenn sich die Wickelwelle 7 in Anwickelposition 4 befindet.

In der Anwickelposition 4 wird mittels bekannten Reibeschlusses zwischen Wickelwelle 7 und Kontaktwalze 8 das Vlies von der Kontaktwalze 8 auf die Wickelwelle 7 übertragen und damit die Wickelwelle 7 angewickelt.

Ist die Wickelwelle 7 angewickelt, wird das Schwenkteil 120 gemäß Figur 6 weiter entgegen dem Uhrzeigersinn in Richtung Wickelposition 5 gedreht. Dabei wird im Rahmen der Linearführung 123 nunmehr darauf geachtet, dass die Wickelwelle 7 ständig in Kontakt mit der Kontaktwalze 8 steht.

Befindet sich die Wickelwelle 7 in der Wickelposition 5, lässt der Verriegelungsabschnitt 130 die Wickelwelle 7 wieder los, und das Schwenkteil 120 wird in die entgegengesetzte Richtung, also im Uhrzeigersinn gemäß Figur 6, zurückgedreht, um die nächste, sich in Warteposition 3 befindliche Wickelwelle übernehmen zu können, wenn die sich nunmehr in Wickelposition 5 befindliche Wickelwelle 7 nahezu voll gewickelt ist und das Vlies auf eine neue Wickelwelle 7 zu übertragen ist.

Die Erfindung ist nicht auf die beschriebene Ausführungsform beschränkt.

Die Lauf- bzw. Führungsfläche 21 verläuft vorteilhafterweise kontinuierlich und ist vorzugsweise in der Form einer Umfangslinie eines Kreises bzw. einer Ellipse gebildet. Jedenfalls verringert sie ihren Abstand zum Boden, auf dem der Vlieswickler aufgestellt ist, zumindest in Richtung Warteposition 3 oder Anwickelposition 4.

Der Antriebsabschnitt 30 kann als Antriebsmittel auch einen Elektromotor aufweisen.

Das gleiche gilt für den Pneumatikzylinder 121. Als Linearführung kommt beispielsweise ein vorzugsweise in Richtung Boden selbsthemmendes Schneckengetriebe infrage.

Zudem kann eine Sensorik vorgesehen sein, um zu detektiere, wenn sich die Wickelwelle 7 in Warteposition 3, in Anwickelposition 4 und/oder in Wickelposition 5 befindet. Die Sensorik kann dabei optische Sensoren umfassen. Alternativ sind auch berührungssensitive Sensoren wie Schalter denkbar, die vorteilhafterweise von der jeweiligen Wickelwelle betätigt werden, wenn sie die jeweilige Position 3 - 5 erreichen.

Als Verriegelungsabschnitt 130 kommt jede Art von Transportvorrichtung infrage, die in der Lage ist, eine Wickelwelle anzuheben. Sie kann beispielsweise elektromagnetisch ausgebildet sein.

Der Schlitten 122 ist an der Linearführung 123 vorzugsweise mittels einer Schwalbenschwanzführung geführt aufgenommen.

Die Riemenscheiben 34, 116 müssen nicht koaxial zueinander angeordnet sein.

Die Riementriebe können einzeln oder insgesamt durch jedweden anderen Getriebemechanismus ersetzt sein.

Im Ergebnis schafft die Erfindung eine einfache und kostengünstig zu realisierende Möglichkeit, eine Wickelwelle sicher zumindest von der Warteposition 3 in die Anwickelposition 4 zu bewegen.

### Bezugszeichenliste

- 1: Vlieswickler
- 2: Magazin
- 3: Warteposition
- 4: Anwickelposition
- 5: Wickelposition
- 6: Ausschubposition
- 7: Wickelwelle
- 8: Kontaktwalze
- 9: Transportabschnitt
- 10: Wickel- und Ausschubabschnitt
- 11: Andrehabschnitt
- 12: Trennabschnitt

- 20: Gestellwand
- 21: Lauffläche
- 22: Drehlager

- 30: Verriegelungsabschnitt
- 31: Motor
- 32: Getriebe
- 33: Riemen
- 34: Riemenscheibe

- 100: Verriegelungs- und Bewegungsabschnitt
- 101: Befestigungselement
- 110: Bewegungsabschnitt
- 111: Motor
- 112: Getriebe
- 113: Riemen
- 114: Verbindungswelle
- 116: Riemenscheibe
- 117: Spannrolle
- 118: Befestigungselement
- 119: Riemenscheibe
- 120: Befestigungsteil
- 121: Pneumatikzylinder
- 122: Schlitten
- 123: Linearführung

- 130: Verriegelungsabschnitt
- 131: Pneumatikzylinder
- 132: Kolben
- 133: Verriegelungshebel

## Patentansprüche

1. Vlieswickler (1),
• aufweisend
- einen Halteabschnitt (3), gestaltet, eine Wickelwelle (7) aufzunehmen,
- einen Transportabschnitt (100) und
- einen Führungsabschnitt (20), der
. eine im Wesentlichen von einem Boden, auf den der Vlieswickler (1) aufgestellt ist, weg weisende Lauffläche (21) aufweist und
. gestaltet ist, das Gewicht der Wickelwelle (7) aufzunehmen,
• wobei
- der Transportabschnitt (100) und der Führungsabschnitt (20) gestaltet sind, die Wickelwelle (7) vom Halteabschnitt (3) auf oder nahe der Lauffläche (21) in Richtung einer Anwickelposition (4) zu bewegen, in der der Vlieswickler (1) eingerichtet ist, die Wickelwelle (7) mit einem sich auf einer Kontaktwalze (8) des Vlieswicklers (1) befindlichen Vlies anzuwickeln, und
• quer zur Bewegungsrichtung der Wickelwelle (7) gesehen, der Abstand der Lauffläche (21) zum Boden vom Halteabschnitt (3) in Richtung Anwickelposition (4) ansteigt und bis zur Anwickelposition (4) wieder abfällt.

2. Vlieswickler (1) gemäß Anspruch 1, wobei die Lauffläche (21) kontinuierlich verläuft.

3. Vlieswickler (1) gemäß Anspruch 2, wobei die Lauffläche (21), quer zur Bewegungsrichtung der Wickelwelle (7) gesehen, kreisbogenartig oder elliptisch ausgebildet ist.

4. Vlieswickler (1) gemäß einem der vorhergehenden Ansprüche, wobei der Führungsabschnitt (20) Bestandteil einer Gestellwand (20) des Vlieswicklers (1) ist.

5. Vlieswickler (1) gemäß einem der vorhergehenden Ansprüche, ferner aufweisend eine Sensorik, eingerichtet zu detektieren, wenn sich die Wickelwelle (7) im Halteabschnitt (3) oder in Anwickelposition (4) befindet.

6. Vlieswickler (1) gemäß Anspruch 5, wobei die Sensorik optischer, magnetischer und/oder mechanischer Natur ist.

7. Vlieswickler (1) gemäß einem der vorhergehenden Ansprüche, aufweisend wobei der Halteabschnitt (3), der Transportabschnitt (100) und der Führungsabschnitt (20) jeweils doppelt vorgesehen sind, und zwar an einander gegenüberliegenden Seiten des Vlieswicklers (1).

8. Vlieswickler (1) gemäß einem der vorherigen Ansprüche, wobei der Transportabschnitt (100) einen Verriegelungsabschnitt (130) aufweist, der
• gestaltet ist, die Wickelwelle (7) von einer der Kontaktwalze (8) abgewandten Seite her anzugreifen und
• an einem Bewegungsabschnitt (120 - 123) angebracht ist, der eingerichtet ist, den Verriegelungsabschnitt (130) in Richtung Kontaktwalze (8) zu bewegen.

9. Vlieswickler (1) gemäß Anspruch 8, wobei der Bewegungsabschnitt (120 - 123) eine Linearführung (123) aufweist, mittels der der Verriegelungsabschnitt (130) entlang seiner Bewegung geführt wird.

10. Vlieswickler (1) gemäß Anspruch 8 oder 9, wobei
• der Bewegungsabschnitt (120 - 123) einen schwenkbar gelagerten Hebel (120) umfasst, der um eine Achse der Kontaktwalze (8) herum rotierbar angeordnet ist, und
• der Vlieswickler (1) eingerichtet ist, die Bewegungen des Hebels (120) und des Bewegungsabschnitts (120 - 123) derart abzustimmen, dass die Wickelwelle (7) während ihrer Bewegung zur Anwickelposition (4) sicher vom Verriegelungsabschnitt (130) mitgenommen wird.

11. Vlieswickler (1) gemäß einem der Ansprüche 8 bis 10, wobei der Verriegelungsabschnitt (130) gestaltet ist, die Wickelwelle (7) herausfallsicher zu greifen.

12. Verfahren zum Betreiben eines Vlieswicklers (1) gemäß einem der Ansprüche 8 bis 11, aufweisend die Schritte
• Angreifen einer sich im Halteabschnitt (3) befindlichen Wickelwelle (7) zumindest von einer der Kontaktwalze (8) des Vlieswicklers (1) abgewandten Seite her mittels des Verriegelungsabschnitts (130) des Vlieswicklers (1),
• Bewegen des Bewegungsabschnitts (120 - 123) in Richtung Kontaktwalze (8),
• Detektieren des Vorliegens eines Zustands, in dem die Wickelwelle (7) die Anwickelposition (4) erreicht hat, und
• bei detektiertem Vorliegen des einen Zustands, Anhalten des Bewegungsabschnitts (120 - 123).

## Claims

1. A web winder (1),
• including
- a retaining section (3), configured for receiving a winding shaft (7),
- a transport section (100), and
- a guide section (20), which
• includes a running surface (21) essentially pointing away from a floor, on which the web winder (1) is placed, and
• configured for receiving the weight of the winding shaft (7),
• wherein
- the transport section (100) and the guide section (20) are configured for moving the winding shaft (7) from the retaining section (3) onto or close to the running surface (21) in the direction of an initial winding position (4), at which the web winder (1) is adapted for initiating winding the web, which is located on a contact roll (8) of the web winder (1), onto the winding shaft (7), and
• seen transversely to the direction of movement of the web winder (7), the distance of the running surface (21) to the floor from the retaining section (3) increases in the direction initial winding position (4) and then decreases again up to the initial winding position (4).

2. The web winder (1) according to claim 1, wherein the running surface extends continuously.

3. The web winder (1) according to claim 2, wherein, seen transversely to the direction of movement of the winding shaft (7), the running surface (21) is formed circularly arch-shaped or elliptically.

4. The web winder (1) according to any of the preceding claims, wherein the guide section (20) is a component of a frame wall (20) of the web winder (1).

5. The web winder (1) according to any of the preceding claims, furthermore including a sensor system, adapted for detecting, if the winding shaft (7) is located in the retaining section (3) or in the initial winding position (4).

6. The web winder (1) according to claim 5, wherein the sensor system is of the optic, magnetic and/or mechanic type.

7. The web winder (1) according to any of the preceding claims, wherein the retaining section (3), the transport section (100) and the guide section (20) are each provided twice, and namely on opposite sides of the web winder (1).

8. The web winder (1) according to any of the preceding claims, wherein the transport section (100) includes a locking section (130), which
• is adapted for acting on the winding shaft (7) from a side facing away from the contact roll (8), and
• is mounted to a moving section (120 to 123), which is adapted for moving the locking section (130) in the direction contact roll (8).

9. The web winder (1) according to claim 8, wherein the moving section (120 to 123) includes a linear guide (123), by means of which the locking section (130) is guided along the movement thereof.

10. The web winder (1) according to claim 8 or 9, wherein
• the moving section (120 to 123) comprises a lever (120) supported to swivel, which is disposed rotatably about an axis of the contact roll (8), and
• the web winder (1) is adapted for harmonizing the movements of the lever (120) and of the moving section (120 to 123) such that, during the movement thereof to the initial winding position (4), the locking section (130) reliably entrains the winding shaft (7).

11. The web winder (1) according to any of the claims 8 to 10, wherein the locking section (130) is configured for captively grasping the winding shaft (7).

12. A method for operating a web winder (1) according to any of the claims 8 to 11, including the steps
• the locking section (130) of the web winder (1) acting on the winding shaft (7), which is located in the retaining section (3), at least from a side facing away from the contact roll (8) of the web winder (1),
• moving the moving section (120 to 123) in the direction contact roll (8),
• detecting the presence of a condition, in which the winding shaft (7) has reached the initial winding position (4), and
• upon detecting the one condition, stopping the moving section (120 to 123).

## Revendications

1. Enrouleur de nappe (1),
• présentant
- une section de retenue (3), configurée à recevoir un arbre d'enroulement (7),
- une section de transport (100), et
- une section de guidage (20), laquelle
• comprend une surface de roulement (21) essentiellement détournée d'un plancher, sur lequel l'enrouleur de nappe (1) est placé, et
• configurée à supporter le poids de l'arbre d'enroulement (7),
• dans lequel
- la section de transport (100) et la section de guidage (20) sont configurées à mouvoir l'arbre d'enroulement (7) depuis la section de retenue (3) sur ou près de la surface de roulement (21) en direction d'une position d'enroulement initiale (4), dans laquelle l'enrouleur de nappe (1) est adapté à initier enrouler la nappe, qui se trouve sur un rouleau de contact (8) de l'enrouleur de nappe (1), sur le l'arbre d'enroulement (7), et
• vu transversalement à la direction de mouvement de l'arbre d'enroulement (7), la distance de la surface de roulement (21) au plancher augmente depuis la section de retenue (3) en direction position d'enroulement initiale (4) et ensuite diminue jusqu'à la position d'enroulement initiale (4).

2. Enrouleur de nappe (1) selon la revendication 1, la surface de roulement (21) s'étendant de façon continue.

3. Enrouleur de nappe (1) selon la revendication 2, vu transversalement à la direction de mouvement de l'arbre d'enroulement (7), la surface de roulement (21) est aménagée en forme d'arc de cercle ou elliptique.

4. Enrouleur de nappe (1) selon l'une des revendications précédentes, la section de guidage (20) étant un composant d'une paroi de cadre (20) de l'enrouleur de nappe (1).

5. Enrouleur de nappe (1) selon l'une des revendications précédentes, comprenant par ailleurs un ensemble de capteurs, adapté à détecter si l'arbre d'enroulement (7) se trouve dans la section de retenue (3) ou dans la position d'enroulement initiale (4).

6. Enrouleur de nappe (1) selon la revendication 5, l'ensemble de capteurs étant du type optique, magnétique et/ou mécanique.

7. Enrouleur de nappe (1) selon l'une des revendications précédentes, la section de retenue (3), la section de transport (100) et la section de guidage (20) étant respectivement prévues en double, et cependant à des faces opposées l'une à l'autre de l'enrouleur de nappe (1).

8. Enrouleur de nappe (1) selon l'une des revendications précédentes, la section de transport (100) comprenant une section de verrouillage (130), qui
• est aménagée à s'appliquer à l'arbre d'enroulement (7) depuis une face détournée du rouleau de contact (8), et
• est montée sur une section de mouvement (120 à 123), qui est adaptée à mouvoir la section de verrouillage (130) en direction rouleau de contact (8).

9. Enrouleur de nappe (1) selon la revendication 8, la section de mouvement (120 à 123) comprenant un guidage linéaire (123), par lequel la section de verrouillage (130) est guidée le long de son mouvement.

10. Enrouleur de nappe (1) selon la revendication 8 ou 9,
• la section de mouvement (120 à 123) comportant un levier (120) supporté de façon pivotable, lequel est agencé à pouvoir tourner autour d'un axe du rouleau de contact (8), et
• l'enrouleur de nappe (1) est adapté à harmoniser les mouvements du levier (120) et de la section de mouvement (120 à 123) de façon à ce que la section de verrouillage (130) entraîne de manière sûre l'arbre d'enroulement (7) lors de son mouvement vers la position d'enroulement initiale (4).

11. Enrouleur de nappe (1) selon l'une des revendications 8 à 10, la section de verrouillage (130) étant configurée à saisir l'arbre d'enroulement (7) de façon à l'empêcher de tomber.

12. Méthode pour opérer un enrouleur de nappe (1) selon l'une des revendications 8 à 11, comprenant les étapes
• la section de verrouillage (130) de l'enrouleur de nappe (1) s'appliquant à un arbre d'enroulement (7) se trouvant dans la section de retenue (3) au moins depuis une face détournée du rouleau de contact (8) de l'enrouleur de nappe (1),
• mouvoir la section de mouvement (120 à 123) en direction rouleau de contact (8),
• détecter la présence d'une condition dans laquelle l'arbre d'enroulement (7) est arrivé à la position d'enroulement initiale (4), et
• lors de la présence détectée de ladite une condition, arrêter la section de mouvement (120 à 123).
